# EUROPÄISCHE PATENTSCHRIFT

(11) **EP 0 026 803 B1**
(45) Veröffentlichungstag und Bekanntmachung des Hinweises auf die Patenterteilung: **29.12.1982**
(21) Anmeldenummer: 79810113.5
(22) Anmeldetag: 03.10.1979
(51) Int. Cl.: E04B 1/41, E04C 5/00, E04G 9/00

(54) **Abschalungsvorrichtung mit einer Grundschale und mit Verbindungsstäben**
Construction joint shuttering comprising a former for supporting connecting bars
Dispositif de coffrage avec une plaque en faux-oeuvre et des armatures en attente

(43) Veröffentlichungstag der Anmeldung: 15.04.1981
(73) Patentinhaber: Losinger AG, CH-3008 Bern (CH)
(72) Erfinder: Dietrich, Hans, CH-3065 Bolligen(BE) (CH)
(74) Vertreter: Bovard, Fritz Albert

## Beschreibung

Die Erfindung geht aus von einer Abschalungsvorrichtung, welche bei der Herstellung von zwei zeitlich verschoben zu betonierenden Bauteilen an die Schalung des erst zu betonierenden Bauteiles befestigt wird, mit einer in Draufsicht schmalen, rechteckigen Grundschale und mit Verbindungsstäben, deren einen Endabschnitte, die von den anderen Endabschnitten annähernd rechtwinklig abgebogen sind, in der Grundschale eingelegt sind.

Bei der Herstellung von Betonbauteilen wird zwischen Raumfugen (auch Dilatationsfugen genannt) und Arbeitsfugen unterschieden. Während die erstgenannten eine dauernde Abgrenzung eines Bauteiles gegenüber einem anderen bilden, sind die zweitgenannten nur aus ausführungstechnischen Gründen nötig; sie sollen später eine kraftschlüssige, den monolithisch gegossenen Teilen weitgehend entsprechende Verbindung gewährleisten.

Es ist üblich, an einer solchen Verbindung Verbindungsstäbe zu beteiligen. Um in der Abschalung der Arbeitsfuge nicht Löcher vorsehen zu müssen, durch welche sich solche Verbindungsstäbe hindurch erstrecken, biegt man die von dem erst zu betonierenden Bauteil ausragenden Teile der Verbindungsstäbe zuerst annähernd rechtwinklig ab und befestigt sie so an die Schalung oder nahe der Schalung, daß man sie nach dem Ausschalen wieder heraus-oder zurückbiegen kann. Um dabei die abgebogenen Teile der Verbindungsstäbe frei vom Beton zu halten und das erwähnte Heraus- und Zurückbiegen zu erleichtern, bedient man sich manchmal einer Abschalungsvorrichtung wie oben beschrieben, welche Vorrichtung in die Schalung eingesetzt und befestigt wird und beim Betonieren die Bildung eines Hohlraumes rund um die auszubiegenden Endabschnitte der Verbindungsstäbe gewährleistet..

Solche Abschalungsvorrichtungen sind schon in verschiedenen Ausführungen bekannt, u. a. aus der DE-PS 2 307 073 und aus der CH-PS 562 376. Die erstgenannte dieser Vorveröffentlichungen offenbart eine Abschalungsvorrichtung, welche aus Rücken, Brust und zwischenliegenden Abstandleisten besteht und aus einem elastisch verformbaren Werkstoff gefertigt ist. Die Fertigung dieser Vorrichtung ist sehr kostenaufwendig, hat aber den Vorteil des leichten Abziehens vom erstbetonierten Bauteil. Nach der zweiten der beiden obengenannten Veröffentlichungen besteht das Element aus einem Schaumstoffkörper, in welchem die herauszubiegenden Endabschnitte der Verbindungsstäbe eingebettet sind. Diese Lösung hat eine breite Anwendung gefunden; das nach dem Ausschalen des erstbetonierten Bauteiles notwendige Herauskratzen des Schaumstoffes ist aber zeitaufwendig und mit dem Risiko verbunden, daß Rückstände, welche die kraftschlüssige Verbindung des nachkommenden Betonteiles stören, in der Arbeitsfuge haften bleiben.

Die kollidierende EP-A1 24 697 gehört gern. Art. 54(3) und (4) EPÜ zum Stand der Technik, ist aber nach Art. 56 nicht zur Beurteilung der erfinderischen Tätigkeit heranzuziehen. Zwar ist bei dieser Vorrichtung auch eine Kunststoffschale vorhanden, da jedoch die Bewehrungsstäbe durch besondere verschließbare Deckel gegenüber dem zuerst eingebrachten Beton geschützt werden, liegt eine andersartige Lösung des Problems vor.

Der Erfindung liegt die Aufgabe zugrunde, eine Ausbildung der oben beschriebenen Gattung der Abschalungsvorrichtung anzugeben, welche die Vorteile der vorbekannten Ausführungsarten beibehält, ohne daß ihr deren Nachteile anhaften. Die Herstellung soll nicht nur preisgünstig sein, sondern auch das Entfernen der nach dem Ausschalen des erstbetonierten Bauteiles nicht mehr benötigten Vorrichtung soll rasch und mühelos erfolgen können.

Die Aufgabe wird durch die Merkmale der Kennzeichnung des Patentanspruchs 1 gelöst.

Als Einbettungsmasse werden mit Vorteil Gemische auf Silikat-Basis verwendet, wie z. B. Gips-Sägemehlgemisch oder Schaumbeton, dessen erwünschte Eigenschaften durch Zusatzmittel, wie z. B. Bentonit, breit steuerbar sind. Auch läßt sich die Haftung der Einbettungsmasse am Bauteilbeton durch einen Trennmittelanstrich, wie z. B. Weißkalk, leicht vermeiden. Zum Freilegen der Anschlußeisen genügt es, nach dem Ausschalen das aus thermoplastischem Kunststoff gebildete Verwahrungselement abzureißen und die Endabschnitte der Verbindungsstäbe mit wenigen Hammerschlägen von der spröden Einbettungsmasse zu befreien.

Um das Herausfallen der Verbindungsstäbe und der Einbettungsmasse aus der Grundschalung zu verhindern, ist es empfehlenswert, Mulden mit schwalbenschwanzförmigem Querschnitt vorzusehen, oder auf die Grundschale quer über die Mulden flache Sicherungsstreifen lösbar zu befestigen.

In einer bevorzugten Ausführungsform ist vorgesehen, daß an den die Mulden begrenzenden Längsrändern der Grundschale Erhebungen ausgebildet sind, welche an die konvexe Seite der aus den Mulden herausragenden Biegungsabschnitte der Verbindungsstäbe angrenzen. Dadurch gelingt es, die Vorrichtung so dünn und damit auch so leicht wie möglich zu halten, zugleich aber auch zu erreichen, daß auf der konvexen Seite der Biegungsabschnitte kein Beton liegt, welcher deren Zurückbiegen behindern würde.

Zudem kann vorgesehen sein, die von der Einbettungsmasse abgewandte Seite der Sicherungsstreifen und/oder die freie Oberfläche der Einbettungsmasse mit einem aus einem Zementabbindeverzögerer bestehenden Überzug zu versehen. Durch Wegspritzen der nicht abgebundenen Oberflächenschichtteile mit Wasser ergeben sich dann am erstbetonierten Bauteil rauhe Oberflächen, die einen guten Verbund in der später entstehenden Arbeitsfuge begünstigen.

Die Erfindung wird nachfolgend anhand der Zeichnung beispielsweise erläutert. Es zeigt
Fig. 1 eine schematische Draufsicht auf eine Ausführungsform der erfindungsgemäßen Abschalungsvorrichtung, in welcher die einen Endabschnitte und größtenteils auch die Biegungsabschnitte von acht Verbindungsstäben untergebracht sind,
Fig. eine perspektivische Ansicht der zu dieser Vorrichtung gehörenden Grundschale,
Fig. einen Querschnitt nach der Linie III-III der Fig. 1 und
Fig. 4 einen Teilquerschnitt einer Ausführungsvariante der Grundschale.

Die hier beschriebene Abschalungsvorrichtung wird in eine Schalung 1, welche für einen Betonbauteil 2 bestimmt ist, eingesetzt und dient zur Aufnahme von Endabschnitten 3b der mit ihrem U-förmigen Teil 3a in diesem Betonbauteil 2 zu verankernden Verbindungsstäbe 3. Sie hat eine z. B. durch Nägel 4 an der Schalung 1 zu befestigende, in Draufsicht schmale rechteckige Grundschale 5, in der die erwähnten, zum Anschluß eines später anzuschließenden Betonbauteiles herauszubiegenden, im vorliegenden Ausführungsbeispiel geradlinigen Endabschnitte 3b der Verbindungsstäbe 3 gemäß der Darstellung in Fig. 1 und 3 eingesetzt sind, und zwar paarweise in zwei Reihen derart, daß sie sich in jeder Reihe überlappen, wozu die eingesetzten Endabschnitte 3b jedes Paares in einem spitzen Winkel zueinander angeordnet sind.

Wie aus Fig. 1 zu ersehen ist, sind die Endabschnitte von sechs der acht Verbindungsstäbe nach links gerichtet, diejenigen der zwei Verbindungsstäbe, die beim linksseitigen Ende dieser Fig. 1 dargestellt sind, nach rechts gerichtet, wobei sie einige der nach links gerichteten Endabschnitte überlagern. Durch diese Anordnung ergibt sich eine volle Ausnützung der Länge des Verwahrungselementes 5. Sämtliche Endabschnitte 3b sind durch Biegungsabschnitte 3c etwa rechtwinklig an die zum Verankern im Betonbauteil 2 bestimmten Verankerungsabschnitte 3a angeschlossen.

Die oben beschriebene Anordnung der Endabschnitte 3b bestimmt weitgehend die Form von zwei Reihen von Mulden 6, die in der Grundschale 5 ausgebildet sind.

Diese besteht hauptsächlich aus einem dünnwandigen, aus thermoplastischem Kunststoff, wie z. B. Polystyrol, z. B. im Preß- oder Tiefziehverfahren gebildeten Formteil, der zu einer seiner Seiten hin, die zum Anlegen auf den erst zu betonierenden Bauteil bestimmt ist, offene Mulden 6 aufweist, aus welchen die Verankerungsteile 3a vorstehen. Diese die Endabschnitte 3b aufnehmenden Mulden 6 sind im übrigen mit einer Einbettungsmasse 7 gefüllt, die beim Einbringen teigig war, aber im erhärteten Zustand spröde ist, und weder an den Verbin - dungsstäben noch auf dem Kunststofformteil haftet, damit sie nachfolgend - wie unten beschrieben - leicht entfernt werden kann. Als Einbettungsmasse eignen sich z. B. Gemische auf Silikatbasis, wie Gips-Sägemehl oder Schaumbeton; es kann, wie schon erwähnt, Bentonit oder anderes Zusatzmittel beigemischt sein. Im fertigen Zustand bildet die Vorrichtung eine steife, formbeständige Baueinheit, die leicht transportiert, gehandhabt und an einer Schalung 1 befestigt werden kann. Das Element 5 ist in seinen Längsrandbereichen mit Nageldurchlaßlöchern 9 versehen.

An der Grundschale 5 liegt eine rundherum verlaufende Mantelwand 5b vor, an welche die die Flachseite 5a bildende Deckwand anschließt. In dieser sind Erhebungen 5c, 5d ausgebildet, deren einer Wandungsteil - wie aus Fig.2 2 ersichtlich - in der Fortsetzung eines gekrümmten Muldenwandungsteiles liegt und mit diesem zusammen an die konvexe Seite der aus den Mulden 6 herausragenden Biegungsabschnitte 3c der Verbindungsstäbe 3 angrenzt. Damit wird erreicht, daß im Beton des Bauteiles 2 hinter den Biegungsabschnitten 3c Hohlräume gebildet werden und so das spätere Zurückbiegen dieser Abschnitte praktisch nicht behindert wird.

Die Mulden 6 haben nach der Darstetfüng in Fig. 3 einen sich vom Boden zur Flachseite 5a schwach erweiterten Querschnitt, was das Ausformen der Grundschale 5 bei deren Herstellung erleichtert. Da wegen der fehlenden Haftung der Einbettungsmasse 7 an der Grundschalung 5 die Gefahr bestände, daß sie samt den Verbindungsstäben 3 aus den Mulden 6 herausfallen könnte, sind flache, z. B. aus Polystyrol bestehende, sich quer über die Mulden 6 erstreckende, im Bereich derselben an die Einbettungsmasse 7 anliegende Sicherungsstreifen 8 an der die Flachseite 5a bildenden Wand der Grundschaltung 5 lösbar befestigt, z. B. durch Punktschweißung, Klebeverbindung oder mittels Nieten, Bolzen od. dgl.

In einer Ausführungsvariante, die in Fig.4 veranschaulicht ist, könnten die Mulden 6 einen sich zur Flachseite hin verengenden, z. B. trapezförmigen Querschnitt haben, damit in ihnen die Einbettungsmasse 7 formschlüssig gehalten ist. Bei solcher Gestaltung kann auf Sicherungsstreifen 8 verzichtet werden.

Die Haftung der Einbettungsmasse 7 am Bauteil 2 kann durch einen Anstrich der freien Oberfläche dieser Masse mit einem Trennmittel, wie z. B. Weißkalk, vermieden werden.

Die von der Einbettungsmasse 7 abgewandte Seite der Sicherungsstreifen 8 kann eine Profilierung, z. B. eine Rillung, besitzen, damit die daran entstehenden Flächenteile des Bauteiles 2 eine entsprechende Profilierung erhalten, was zur Aufrauhung der nachfolgend erhaltenen Arbeitsfuge beiträgt.

Zum gleichen Zwecke kann diese Seite und/oder die freie Oberfläche der Einbettungsmasse mit einem aus einem Zementabbindeverzögerer bestehenden Überzug versehen werden; die unfertig abgebundenen Oberflächenschichtteile am Bauwerk 2 können dann nach Wegnahme der Vorrichtung mit Wasser abgespritzt werden.

Nach Wegnahme der Schalung 1 und der Grundplatte 5 ist die spröde Einbettungsmasse 7 zu entfernen, was durch Verabfolgung einiger weniger Hammerschläge auf die Endabschnitte 3b der Verbindungsstäbe 3 erfolgen kann. Vor oder nach dem Herausbiegen dieser Endabschnitte 3b in die geradlinige Fortsetzung der Schenkel des verankerten Abschnittes 3a sind auch noch die allfällig verwendeten Sicherungsstreifen 8 wegzunehmen.

Die Vorrichtung findet eine breite Verwendung bei der Herstellung von Arbeitsfugen in Stahlbetonbauwerken irgendwelcher Art, z. B. beim Anschließen von Zwischenwänden, Stufen, Lichtschächten, Zwischenböden, Silodecken usw., z. B. an einer Hauptwand.

## Patentansprüche

1. Abschalungsvorrichtung, welche bei der Herstellung von zwei zeitlich verschoben zu betonierenden Bauteilen an die Schalung (1) des erst zu betonierenden Bauteiles (2) befestigt wird, mit einer in Draufsicht schmalen, rechtekkigen Grundschale (5) und mit Verbindungsstäben (3), deren einen Endabschnitte (3b), die von den anderen Endabschnitten (3a) annähernd rechtwinklig abgebogen sind, in der Grundschale (5) eingelegt sind, dadurch gekennzeichnet, daß die Grundschale (5) hauptsächlich aus einem dünnwandigen, aus thermoplastischem Kunststoff gebildeten Formteil besteht, der zu einer seiner Seiten hin, die zum Anlegen an den erst zu betonierenden Bauteil (2) bestimmt ist, offene, die einen Endabschnitte (3b) aufnehmende Mulden (6) besitzt, die mit einer im erhärteten Zustand spröden, weder an den einen Endabschnitten (3b) noch an der Grundschale (5) festhaftenden Einbettungsmasse (7) aufgefüllt sind, wobei die Vorrichtung insgesamt eine steife, formbeständige Baueinheit bildet.

2. Vorrichtung nach Anspruch 1, dadurch gekennzeichnet, daß an den die Mulden (6) begrenzenden Längsrändern der Grundschale (5) Erhebungen (5c, 5d) ausgebildet sind, welche an die konvexe Seite der aus den Mulden (6) herausragenden Biegungsabschnitte (3c) der Verbindungsstäbe (3) angrenzen.

3. Vorrichtung nach Anspruch 1 oder 2, dadurch gekennzeichnet, daß die Mulden (6) eine sich zu der offenen Seite derselben hin verengende Querschnittsform haben (Fig. 4).

4. Vorrichtung nach Anspruch 1 oder 2, dadurch gekennzeichnet, daß an der Grundschale (5) flache Sicherungsstreifen (8) lösbar befestigt sind, die sich quer über die Mulden (6) hinweg erstrecken und im Bereich derselben an der Einbettungsmasse (7) anliegen.

5. Vorrichtung nach Anspruch 4, dadurch gekennzeichnet, daß die von der Einbettungsmasse (7) abgewandte Seite der Sicherungsstreifen (8) eine Profilierung aufweist.

6. Vorrichtung nach Anspruch 4, dadurch gekennzeichnet, daß die von der Einbettungsmasse (7) abgewandte Seite der Sicherungsstreifen (8) und/oder die freie Oberfläche der Einbettungsmasse (7) mit einem aus einem Zementabbindeverzögerer bestehenden Überzug versehen ist.

## Claims

1. Shuttering-off device which, in the production of two structural members to be concreted with a time lag, is fastened to the shuttering (1) of the structural member (2) to be concreted first, having a narrow, rectangular base pan (5) as viewed in plan, and having connection bars (3) whose one end sections (3b), which are bent off from the other end sections (3a) approximately at right angles, are inserted in the base pan (5), characterized in that the base pan (5) consists mainly of a thin-walled mould part formed of synthetic material which, towards one of its sides intended to be applied to the structural member (2) to be concreted first, has open troughs (6) receiving the one end sections (3b), which troughs are filled up with an embedding mass (7) which is brittle in the hardened state and adheres neither to the one end sections (3b) nor to the base pan (5), the device as a whole forming a rigid structural unit of permanent shape.

2. Device according to claim 1, characterized in that on the longitudinal edges of the base pan (5) bounding the troughs (6), elevations (5c, 5d) are formed which butt against the convex side of the bending sections (3c) of the connection bars (3) projecting from the troughs (6).

3. Device according to claim 1 or 2, characterized in that the troughs (6) have a cross-sectional shape narrowing towards the open side thereof (Fig. 4).

4. Device according to claim 1 or 2, characterized in that flat safety strips (8) are detachably fastened to the base pan (5), which strips extend over across the troughs (6) and rest in the region thereof against the embedding mass (7).

5. Device according to claim 4, characterized in that the side of the safety strips (8) facing away from the embedding mass (7) exhibits a profiling.

6. Device according to claim 4, characterized in that the side of the safety strips (8) facing away from the embedding mass (7) and/or the free surface of the embedding mass (7) is provided with a coating consisting of a cement setting retarder.

## Revendications

1. Dispositif de coffrage qui, dans la production de deux éléments de construction à bétonner l'un après l'autre, est fixé au coffrage (1) de l'élément de construction bétonné en premier lieu, comprenant une cuvette de base (5) qui, vue de dessus, a une forme rectangulaire étroite, ainsi que des barres de raccordement (3), dont l'une des parties terminales (3b) est repliée approximativement à angle droit de l'autre partie terminale (3a) et qui sont posées dans la cuvette de base (5), caractérisé en ce que la cuvette de base (5) consiste essentiellement en une pièce profilée en matière synthétique thermoplastique ayant une faible épaisseur, cette pièce ayant sur celui de ses côtés, qui est destiné à être posé contre l'élément de construction à bétonner en premier lieu, des cavités ouvertes (6) recevant certaines (3b) des dites parties terminales, ces cavités étant remplies de matériau d'insertion (7) qui à l'état durci n'adhère ni aux dites certaines parties terminales (3b) ni à ladite cuvette de base (5), le dispositif formant dans son ensemble un élément de construction rigide résistant à la déformation.

2. Dispositif de coffrage selon la revendication 1, caractérisé en ce que des proéminences (5c, 5d) sont formées aux côtés longitudinaux de la cuvette de base (5) qui délimitent les cavités, ces proéminences étant adjacentes au côté convexe des parties pliées (3c), faisant saillie des cavités, des barres de raccordement (3).

3. Dispositif de coffrage selon la revendication 1 ou la revendication 2, caractérisé en ce que les cavités (6) ont en section droite une forme qui s'élargit vers leur côté ouvert.

4. Dispositif de coffrage selon la revendication 1 ou 2, caractérisé en ce que des bandes plates d'arrêt (8) sont fixées de manière amovible à la cuvette de base (5), ces bandes d'arrêt s'étendant par dessus les cavités et accolant dans la région de celles-ci au matériau d'insertion (7).

5. Dispositif de coffrage selon la revendication 4, caractérisé en ce que le côté éloigné du matériau d'insertion (7) des bandes d'arrêt (8) offre un profilate.

6. Dispositif de coffrage selon la revendication 4, caractérisé en ce que le côté éloigné du matériau d'insertion (7) des bandes d'arrêt, et/ou la surface libre du matériau d'insertion (7) possède un revêtement en matière retardant la prise du ciment.
